# FASCICULE DE BREVET EUROPEEN

(11) **EP 0 208 635 B1**
(45) Date de publication et mention de la délivrance du brevet: **28.12.1988**
(21) Numéro de dépôt: 86420178.5
(22) Date de dépôt: 04.07.1986
(51) Int. Cl.: A47F 5/08

(54) **Accessoire de groupage pour le conditionnement et la présentation d'objets**
Gruppierungshilfsmittel für die Aufmachung und die Präsentation von Gegenständen
Grouping accessory for the packaging and displaying of articles

(30) Priorité: 05.07.1985 FR 8510766
(43) Date de publication de la demande: 14.01.1987
(73) Titulaire: Mangieri, Dominique, F-20228 Luri Corse (FR)
(72) Inventeur: Mangieri, Dominique, F-20228 Luri Corse (FR)
(74) Mandataire: Maureau, Philippe

(56) Documents cités:
- FR-A- 2 191 427
- US-A- 2 172 681
- US-A- 3 398 839

## Description

La présente invention concerne un accessoire de groupage pour le conditionnement et la présentation d'objets correspondant au préambule de la revendication 1.

Les petits objets sont très fréquemment mis en vente sous un emballage constitué d'une coquille plastique thermoformée fixée sur un carton plat.

Ce mode de conditionnement, connu sous le nom de blister, permet de présenter ces objets à la vente sur des présentoirs essentiellement constitués de broches sur lesquelles les blisters sont engagés au moyen d'un trou ménagé sur la partie supérieure du carton.

Plusieurs blisters peuvent ainsi être placés sur une même broche et il suffit à l'acheteur de retirer un blister de la broche pour l'examiner ou l'acheter.

Ce mode de présentation, très largement diffusé, impose toutefois certaines contraintes au commerçant notamment en ce qui concerne le réapprovisionnement régulier des broches en fonction des vides existants. Ce réapprovisionnement n'est effectué que lorsque la broche autorise la mise en place de plusieurs unités correspondant le plus souvent à la quantité renfermée dans les boîtes fournies par le fabricant; en fonction du présentoir, les broches peuvent recevoir un multiple de cette quantité, par exemple, 6,12 ou 18 unités.

Ce travail de réapprovisionnement est relativement long puisqu'il faut, après avoir fait l'inventaire des besoins, mettre en place les produits un par un sur chaque broche, après les avoir munis d'une étiquette mentionnant leur prix.

Les changements de tarifs nécessitent bien évidemment de reprendre tous les blisters un par un pour effectuer le changement de l'étiquette.

De nombreuses autres manipulations doivent aussi être faites unité par unité:
- comptabilisation des produits en place lors de l'inventaire;
- vérification de la position des produits éventuellement mélangés par la clientèle;
- réorganisation du présentoir en fonction des saisons ou de la demande;
- élimination des produits qui se vendent mal, etc.

Toutes ces opérations sont longues. A titre d'exemple, un présentoir ou un linéaire de 50 cm de long comporte environ quarante broches. Si les broches portent douze produits chacune, cela représente quatre cent quatre-vingt unités. Etant donné qu'il faut environ une heure pour manipuler et étiqueter deux cents produits, l'équipement d'un présentoir de 50 cm correspond à deux heures quarante quatre minutes de travail. Il faut ajouter à ce temps toutes les opérations citées précédemment. Différents systèmes de recharge de blisters on déjà été proposés. C'est ainsi qu'on connaît déjà un accessoire de groupage correspondant au préamble de la revendication 1 (FR-A-2 191 427. Le système décrit dans FR-A-2 191 421 est spécialement destiné au stockage d'articles conditionnés en chapelet et comportant des parties épaisses et des parties plates; il comporte une armature en forme de peigne double dont les dents sont disposées horizontalement de part et d'autre d'une âme centrale; l'écartement prévu entre les dents correspond à la partie mince du chapelet dont le maintien est assuré par la partie épaisse reposant sur la face supérieure du peigne; il est, d'autre part, prévu à l'extrémité des dents des renflements destinés à empêcher le glissement du chapelet vers l'extérieur. Ces renflements ne supportent donc pas la charge d'accrochage. Il faut, par ailleurs, noter que l'utilisation de ce système est strictement réservé au stockage des articles conditionnés en chapelet.

La présente invention s'est donné pour but de proposer un nouvel accessoire de groupage pour le conditionnement estla présentation d'objets sous blister qui évite les manipulations unité par unité en assurant le groupement, en un seul tenant, de l'ensemble des blisters contenus dans une boîte.

L'accessoire de groupage pour le conditionnement et la présentation d'objets sous blister selon l'invention présente la forme générale d'un peigne comportant un certain nombre de dents réparties régulièrement selon un écartementé prédéterminé; il est caractérisé en ce que chacune de ces dents, disposées verticalement sur une seule face du dos dudit peigne, comporte, sur une partie au moins de l'une de ses faces, un bossage prévu pour se loger dans l'orifice ménage à la partie supérieure du blister, ledit peigne étant, par ailleurs, équipé, sur la partie supérieure de son dos d'un dispositif de suspension prévu pour s'engager sur une broche d'un présentoir.

Selon un mode de réalisation de l'invention, toutes les dents présentent, sur l'une de leurs faces, un bossage tourné dans le même sens vers l'intérieur.

Selon un autre mode de réalisation de l'invention, les dents présentent, sur leurs faces adjacentes, des bossages complémentaires.

Avantageusement, les bossages sont tournés soit vers l'intérieur, soit vers l'extérieur.

Chaque blister est ainsi maintenu dans une dent du peigne, et sa présentation est similaire à celle qu'il aurait s'il était engagé directement sur une broche du présentoir. Il est, d'autre part, possible, par simple traction exercée vers le bas, de décrocher le blister du peigne sans modifier la disposition des autres blisters qui restent engagés dans les autres dents du peigne.

D'autres modes particuliers de réalisation de l'invention aparaissent dans les revendications 2, 3 et 8 à 10.

La présente invention sera mieux comprise et d'autres avantages ressortiront bien de la description qui suit, en référence au dessin schématique annexé, dans lequel:
- Figure 1 est une vue en perspective d'un mode de réalisation de l'accessoire pour le conditionnement et la présentation d'objets sous blister selon l'invention, en position d'utilisation;
- Figure 2 est une vue en coupe longitudinale de l'accessoire de figure 1;
- Figure 3 est une vue de face d'un autre mode de réalisation de l'accessoire selon l'invention;
- Figure 4 est une vue en perspective d'un certain nombre d'accessoires représentés en figure 3 en position emboîtée;
- Figure 5 est une vue de face d'un troisième mode de réalisation de l'accessoire selon l'invention. Sur les figures, l'accessoire de groupage pour le conditionnement et la présentation d'objets sous blister selon l'invention est désigné, de façon générale, par 1, les dents par 2, les bossages par 3 et les blisters par 4.

L'accessoire présente la forme générale d'un peigne 1, constitué de dents 2 réparties régulièrement selon un écartement prédéterminé, et réliées par un dos 5.

Chaque dent 2 comporte sur une partie d'au moins l'une de ses faces et sensiblement au centre de chacune d'elles un bossage 3 qui est prévu pour se loger dans l'orifice 6 ménagé dans la patte de suspension prévue à la partie supérieure du blister 4. Les dents 2 sont réparties régulièrement avec un écartement qui est fonction des dimensions mêmes des blisters que l'on désire recevoir, et notamment de l'épaisseur du carton.

Les dimensions relatives des bossages 3 et de l'orifice 6 sont choisie de telle sorte que le blister soit maintenu en position quand il n'est soumis à aucune action autre que son propre poids, mais que l'application d'une traction exercée manuellement de haut en bas sur le blister permette de désolidariser ce dernier du bossage qui l'a reçu.

Le peigne 1 est avantageusement obtenu par moulage d'une matière plastique légèrement déformable élastiquement.

Sur le mode de réalisation représenté aux figures 1 et 2, les bossages 3 sont disposés sur une seule des faces de chacune des dents 2; ils sont tous tournés dans le même sens.

Sur le mode de réalisation représenté aux figures 3 et 5, les dents 2 présentent, sur leurs faces adjacentes, des bossages 3 complémentaires.

C'est ainsi que, sur le mode de réalisation représenté à la figure 3, les bossages 3a, 3b de chaque dent 2 sont tournés alternativement respectivement vers l'extérieur et vers l'intérieur.

Sur le mode de réalisation représenté à la figure 5, chaque dent 2 présente sur l'une de ses faces un bossage 3a tourné vers l'extérieur et sur l'autre face un bossage 3b tourné vers l'intérieur.

Le peigne 1 est par ailleurs, équipé, à la partie supérieure de son dos, d'un dispositif de suspension prévu pour s'engager sur une broche d'un présentoir. Dans un mode de réalisation, tel que celui représenté aux figures 1 et 2, ce dispositif est constitué par des anneaux 8.

Ces anneaux 8 peuvent être fixés par des zones de liaison aptes à constituer des charnières flexibles de bonne résistance mécanique. Ces charnières permettent de rabattre les anneaux 8 sur le corps 2 lors du rangement de l'accessoire 1 dans la boîte prévue pour son stockage.

Dans un autre mode de réalisation, tel que celui représenté aux figures 3 et 4, le dispositif de suspension est constitué de deux anneaux elliptiques 1 Oa, 10b assemblés de façon à présenter la forme générale d'un V dont la base tronquée est remplacée par une plaque de matière 11, lesdits anneaux étant rendus solidaires du dos du peigne 1, et symétriquement par rapport au plan médian de ce dernier, sensiblement au niveau de la partie centrale de chacune des branches dudit V; lesdits anneaux comportent, de part et d'autre de la partie centrale 12 prévue pour permettre leur engagement sur la broche d'un présentoir, des parties pleines 13 venant de moulage et servant de guide audit engagement.

Avantageusement et afin de faciliter le stockage par emboîtement de plusieurs accessoires, la partie plane de la dent située à chaque extrémité du peigne comporte, venant de moulage, un prolongement 14 dirigé dans le sens de la pointe du V.

On conçoit facilement tout l'intérêt que présente l'accessoire de groupage et la simplification qu'il apporte au conditionnement et à la présentation d'objets emballés sous blister.

Le préconditionnement des blisters se fait par introduction de chacun d'entre eux entre les dents 2 de l'accessoire de groupage 1; quand l'accessoire de groupage 1 est équipé du dispositif de suspension représenté aux figures 1 et 2, chaque dispositif renfermant, par exemple, six blisters, est alors stocké dans la boîte prévue pour le recevoir, les anneaux 8 étant éventuellement rabattus.

Pour placer les blisters sur le présentoir, il suffira, après ouverture de la boîte, de sortir le dispositif en le prenant par son dos 5, et en relevant les anneaux 8 pour extraire l'ensemble des six blisters 4 contenus dans la boîte.

Quand l'accessoire de groupage 1 est équipé du dispositif de suspension représenté aux figures 3 à 5, le stockage de plusieurs accessoires se fera par emboîtement comme représenté à la figure 4.

Une simple inclinaison des blisters 4 par rapport à l'accessoire 1 permet un étiquetage facile de chacun des blisters.

Le placement de l'accessoire 1 sur le présentoir se fait par simple introduction des anneaux 8 ou 10a, 10b sur la broche 9.

Un objet sous blister détaché par erreur de l'accessoire 1 peut être facilement remis sur la broche 9 comme on le voit à la figure 2 en le plaçant alors directement sur celle-ci par l'intermediaire de l'orifice 6 ménagé dans la patte supérieure du blister.

L'utilisation de l'accessoire de groupage, qui n'impose, par ailleurs, aucune modification des présentoirs existants, permet de manipuler six blisters à la fois, ce qui correspond à un gain de temps important non seulement au moment du réapprovisionnement mais également quand il s'agit de modifier les prix, de modifier la position des objets pour les faire passer sur le devant de la broche en raison, par exemple, de leur ancienneté.

Un simple coup d'oeil suffit, par ailleurs, pour vérifier si, et dans quelle mesure, il est nécessaire de regarnir le présentoir. On constate également moins de mélanges dans les références; le produit décroché de son peigne sera remis sur la broche ou sur une broche voisine mais la présence même du peigne bloquera l'introduction de plusieurs blisters individuels sur une même broche.

L'accessoire tel que représenté aux figures 1 et 2 est également d'un très grand intérêt pour le stockage des jeux de blister qui en sont équipés, puisqu'il permet de les stocker dans une boîte qui n'a plus à comporter de couvercle. Il suffit, en effet, de pincer une des parois de la boîte entre le bossage de l'avant-dernière dent et le dos de la dent d'extrémité qui lui est immédiatement voisine et de renouveler l'opération sur la paroi opposée de la boîte pour assurer la bonne tenue de jeu de blister dans la boîte qui est destinée à le recevoir.

## Revendications

Accessoire de groupage pour le conditionnement et la présentation d'objets sous blisters (4) présentant la forme générale d'un peigne (1) comportant un certain nombre de dents (2) réparties régulièrement selon un écartement prédéterminé, caractérisé en ce que chacune des dents (2), disposées verticalement sur une seule face du dos (5) dudit peigne comporte. sur une partie au moins de l'une de ses faces, un bossage (3) prévu pour se loger dans l'orifice (6) ménagé à la partie supérieure du blister (4), ledit peigne étant, par ailleurs, équipé sur la partie supérieure de son dos, d'un dispositif de suspension (8) prévu pour s'engager sur une broche (9) d'un présentoir.

2. Accessoire de groupage selon la revendication 1, caractérisé en ce que les dimensions relatives des bossages (3) et de l'orifice (6) sont telles que le blister (4) soit maintenu en position quand il n'est soumis à aucune autre action que son propre poids, mais que l'application d'une traction exercée manuellement de haut en bas sur le blister permette de désolidariser ce dernier du bossage qui l'a reçu.

3. Accessoire de groupage selon les revendications 1 et 2, caractérisé en ce qu'il est obtenu par moulage d'une matière légèrement déformable élastiquement.

4. Accessoire de groupage selon l'une quelconque des revendications 1 à 3, caractérisé en ce que toutes les dents (2) présentent, sur l'une de leurs faces, un bossage 3 tourné dans le même sens vers l'intérieur.

5. Accessoire de groupage selon l'une quelconque des revendications 1 à 3, caractérisé en ce que les dents (2) présentent, sur leurs faces adjacentes, des bossages (3a, 3b) complémentaires.

6. Accessoire de groupage selon la revendication 5, caractérisé en ce que les bossages sont tournés soit vers l'intérieur, soit vers l'extérieur.

7. Accessoire de groupage selon la revendication 5, caractérisé en ce que chaque dent présente un bossage tourné vers l'intérieur et un bossage tourné vers l'extérieur.

8. Accessoire de groupage selon l'une quelconque des revendications 1 à 7, caractérisé en ce que le dispositif de suspension est constitué d'anneaux (8).

9. Accessoire de groupage selon l'une quelconque des revendications 1 à 7, caractérisé en ce que le dispositif de suspension est constitué de deux anneaux elliptiques ( Oa, 1 Ob) assemblés de façon à présenter la forme générale d'un V dont la base tronquée est remplacée par une plaque de matière (11), lesdits anneaux étant rendus solidaires du dos du peigne (1), et symétriquement par rapport au plan médian de ce dernier, sensiblement au niveau de la partie centrale de chacune des branches dudit V, et en ce que lesdits anneaux comportent, de part et d'autre, de la partie centrale (12) prévue pour permettre leur engagement sur la broche d'un présentoir des parties pleines (13) venant de moulage et servant de guide audit engagement.

10. Accessoire de groupage selon la revendication 9, caractérisé en ce que la partie de la dent située à chaque extrémité du peigne comporte, venant de moulage, un prolongement (14) dirigé dans le sens de la pointe du V.

## Patentansprüche

1. Gruppierungshilfsmittel für die Aufmachung und Präsentation von in Blisterpackungen (4) angeordneten Gegenständen, wobei das Gruppierungshilfsmittel im wesentlichen die Form eines Kamms (1) mit einer Anzahl von gleichmässig in vorbestimmtem Abstand verteilten Zähnen (2) hat, dadurch gekennzeichnet, dass jeder der an nur einer Seite des Rückens (5) des Kamms (1) vertikal angeordneten Zähne (2) an einem Teil wenigstens einer seiner Seiten eine Erhebung (3) aufweist, die in die im oberen Teil der Blisterpackung (4) vorgesehene Öffnung (6) einbringbar ist, und dass der Kamm (1) ausserdem an der Oberseite seines Rückens mit einer Aufhängevorrichtung (8) versehen ist, die zum Eingriff mit einem Stab (9) einer Präsentationseinrichtung dient.

2. Gruppierungshilfsmittel nach Anspruch 1, dadurch gekennzeichnet, dass die relativen Abmessungen der Erhebungen (3) und der Öffnungen (6) derart sind, dass die Blisterpackung (4) in ihrer Position gehalten wird, wenn sie keiner anderen Einwirkung als der ihres Eigengewichts ausgesetzt ist, die Einwirkung einer Zugkraft jedoch, die von oben nach unten auf die Blisterpackung ausgeübt wird, deren Lösen von der Erhebung ermöglicht, die sie aufgenommen hatte.

3. Gruppierungshilfsmittel nach Anspruch 1 und 2, dadurch gekennzeichnet, dass es ein Formteil aus leicht verformbarem elastischem Werkstoff ist.

4. Gruppierungshilfsmittel nach einem der Ansprüche 1 bis 3, dadurch gekennzeichnet, dass alle Zähne (2) auf einer Seite eine Erhebung (3) haben und dass diese Erhebungen in derselben Richtung nach innen weisen.

5. Gruppierungshilfsmittel nach einem der Ansprüche 1 bis 3, dadurch gekennzeichnet, dass die Zähne (2) an ihren angrenzenden Seiten komplementäre Erhebungen (3a, 3b) haben.

6. Gruppierungshilfsmittel nach Anspruch 5, dadurch gekennzeichnet, dass die Erhebungen sowohl nach innen als auch nach aussen weisen.

7. Gruppierungshilfsmittel nach Anspruch 5, dadurch gekennzeichnet, dass jeder Zahn eine nach innen und eine nach aussen gerichtete Erhebung trägt.

8. Gruppierungshilfsmittel nach einem der Ansprüche 1 bis 7, dadurch gekennzeichnet, dass die Aufhängungsvorrichtung ein Ring (8) ist.

9. Gruppierungshilfsmittel nach einem der Ansprüche 1 bis 7, dadurch gekennzeichnet, dass die Aufhängungsvorrichtung aus zwei ovalen Ringen (10a, 10b) besteht, die im wesentlichen in Form eines «V» angeordnet sind, dessen abgeschnittene Basis durch eine Materialplatte (11) ersetzt ist, dass die Ringe etwa in Höhe des zentralen Teils jedes Schenkels des «V» mit dem Rücken des Kamms (1) fest verbunden und symmetrisch zu dessen Mittelebene angeordnet sind und dass die Ringe auf beiden Seiten des zentralen Teils (12) einstückig angeformte Vollteile (13) besitzen, die den Eingriff mit dem Stab einer Präsentationseinrichtung ermöglichen und bei diesem Eingriff als Führung dienen.

10. Gruppierungshilfsmittel nach Anspruch 9, dadurch gekennzeichnet, dass der ebene Teil der an den beiden Enden des Kamms liegenden Zähne jeweils eine angeformte Verlängerung (14) aufweist, die in Richtung der Spitze des «V» weist.

## Claims

1. A bulk packaging accessory for packaging and displaying goods in blister packs (4), exhibiting the general shape of a comb (1) comprising a certain number of teeth (2) regularly spaced according to a predetermined separation, characterized in that each of the teeth (2), disposed vertically on a single face of the back (5) of the said comb, comprises, on one part of at least one of its faces, a protrusion (3) that is intended to fit into the aperture (6) provided in the upper portion of the blister pack (4), the said comb being also equipped, on the upper part of its back, with a suspension device (8) intended to fit onto a rod (9) of a display unit.

2. A bulk packaging accessory according to Claim 1, characterized in that the relative dimensions of the protrusion (3) and the aperture (6) are such that the blister pack (4) is held in position when subject to no other force than its own weight, but the application of a manual downwards pull on the blister pack releases it from the protrusion that has received it.

3. A bulk packaging accessory according to Claims 1 and 2, characterized in that it is obtained by moulding a material that is easily deformable elastically.

4. A bulk packaging accessory according to any of Claims 1 to 3, characterized in that all the teeth (2) exhibit, on one of their faces, a protrusion (3) turned in the same direction, towards the interior.

5. A bulk packaging accessory according to any of Claims 1 to 3, characterized in that the teeth (2) exhibit complementary protrusions (3a, 3b) on their adjacent faces.

6. A bulk packaging accessory according to Claim 5, characterized in that the protrusions are turned either towards the interior or towards the exterior.

7. A bulk packaging accessory according to Claim 5, characterized in that each tooth exhibits one protrusion turned towards the interior and one protrusion turned towards the exterior.

8. A bulk packaging accessory according to any of Claims 1 to 7, characterized in that the suspension device consists of rings (8).

9. A bulk packaging accessory according to any of Claims 1 to 7, characterized in that the suspension device consists of two elliptical rings (10a, 10b) assembled in such a way as to exhibit the general shape of a V, the truncated base of which is replaced by a slab of material (11), the said rings being made integral with the back of the comb (1) and symmetrical with respect to the central plane of the latter, approximately at the level of the central portion of each of the branches of the said V, and in that the said rings comprise, on both sides of the central portion (12) intended to enable them to fit onto the rod of a display unit, solid parts (13) produced when moulding and acting as guides for the said fitting.

10. A bulk packaging accessory according to Claim 9, characterized in that the flat portions of the teeth situated at each end of the comb comprises extensions (14) produced in the moulding, directed in the direction of the point of the V.
